# FASCICULE DE BREVET EUROPEEN

(11) **EP 0 619 035 B1**
(45) Date de publication et mention de la délivrance du brevet: **11.06.1997**
(21) Numéro de dépôt: 93915630.3
(22) Date de dépôt: 10.08.1993
(51) Int. Cl.: G04C 3/14, G04C 17/00, G04B 19/26, G04B 19/24, G04B 19/08

(54) **MONTRE AVEC DISPOSITIF DE QUANTIEME**
KALENDERUHR
WATCH WITH DATE DIAL

(30) Priorité: 10.08.1992 CH 2492/92
(43) Date de publication de la demande: 12.10.1994
(73) Titulaire: Eta SA Fabriques d'Ebauches, 2540 Grenchen (CH)
(72) Inventeur: Berney, Jean-Claude, 1343 Les Charbonnières (CH)
(74) Mandataire: Barbeaux, Bernard
(86) Numéro de dépôt international: CH9300200
(87) Numéro de publication internationale: WO9403845

(56) Documents cités:
- EP-A- 0 247 520
- CH-A- 2 262
- CH-A- 170 801
- CH-A- 394 958
- FR-A- 2 605 118

## Description

A l'heure actuelle, il existe sur le marché des montres multifonctions analogiques à aiguilles comportant plusieurs moteurs pas-à-pas entraînant indépendamment plusieurs trains de rouages. Dans la version la plus simple, deux moteurs entraînent deux aiguilles, mais on peut également avoir trois, quatre, cinq moteurs entraînant chacun une, voir plusieurs aiguilles, de même que des combinaisons avec des affichages digitaux. Il en va ainsi, par exemple, avec les mouvements 251.262 et 251.272 commercialisés déjà depuis plusieurs années par la maison ETA à Grenchen (Suisse), de même que dans le mouvement décrit dans le brevet EP A O 247.520.

Ces configurations permettent d'afficher simultanément ou successivement plusieurs fonctions annexes en sus des fonctions horaires classiques, par exemple les heures, minutes et secondes d'une fonction chronographe.

Une autre des fonctions annexes les plus répandues est sans doute la date. Cette fonction de quantième peut être simple, semi-perpétuelle, ou perpétuelle. Dans ce dernier cas, il est nécessaire de programmer en plus du jour, le mois et l'année bissextile. Par ailleurs, la date peut être complétée par l'affichage des phases de lune.

L'une des principales difficultés est d'afficher clairement le nombre de jours du mois qui peut varier de 28 à 31, ce qui suppose, particulièrement dans le cas d'un affichage analogique à aiguille, une graduation spéciale souvent peu facile à lire comme on peut le constater dans le brevet susmentionné où le quantième est affiché par une petite aiguille et un cadran gradué de 1 à 31.

D'autre part, on connaît des montres à un seul moteur, mécanique ou électrique, dans lesquelles la date est affichée constamment par deux mobiles, l'un de ces mobiles indiquant les dizaines et l'autre les unités.

Dans certaines de ces montres les deux mobiles sont constitués par deux aiguilles coaxiales de longueur différente qui coopèrent avec deux graduations circulaires concentriques inscrites sur un cadran. Le document CH-A-394 958 décrit plusieurs formes d'exécution d'une montre de ce genre.

Dans d'autres montres, comme celle qui est décrite par exemple dans le document CH-A-2 262, les deux mobiles sont des anneaux dont l'un porte les chiffres des dizaines et l'autre les chiffres des unités. Dans ce cas, la date est visible à travers un guichet du cadran.

Indépendamment de cela, on connaît aussi des montres à plusieurs moteurs dans lesquelles l'une au moins des aiguilles qui servent à indiquer l'heure normale peut être utilisée pour afficher temporairement et sur commande une ou plusieurs autres informations. C'est le cas par exemple pour la montre qui est décrite dans le document FR-A-2 605 118 et dans laquelle l'aiguille de secondes peut être amenée à afficher simultanément le mois et l'année bissextile.

Enfin, on connaît également des montres comme celle qui est décrite dans le document CH-A-170 801, qui comportent deux cadrans juxtaposés, associés chacun à une seule aiguille, l'un de ces cadrans servant à afficher les heures et l'autre les minutes.

Cela dit, la présente invention concerne une montre avec affichage particulièrement lisible de la date, cet affichage pouvant être utilisé momentanément pour l'affichage du mois ou de l'heure sur 24 heures. Cette montre avec dispositif de quantième comportant plusieurs mobiles d'affichage entraînés complètement indépendamment les uns des autres par plusieurs moteurs pas à pas et des moyens électroniques agencés de manière à afficher la date est caractérisée par le fait que la date est affichée au moyen de deux graduations placées sur deux cadrans distincts, la dizaine étant affichée sur un premier cadran par un premier desdits mobiles d'affichage entraîné par un premier moteur, et l'unité sur un second cadran par un deuxième desdits mobiles d'affichage entraîné par un deuxième moteur.

La figure 1 représente à titre d'exemple une montre selon l'invention avec affichage du jour et de l'année bissextile.

La figure 2 représente schématiquement à titre d'exemple une partie des moyens électroniques d'une montre selon l'invention.

La figure 3 représente à titre d'exemple une montre selon l'invention à laquelle ont été ajouté un affichage du mois et des phases de lune.

La figure 4 représente à titre d'exemple une combinaison particulière d'un mobile d'affichage où l'aiguille à été remplacée par un disque portant une graduation.

Sur la figure 1, il est représenté à titre d'exemple une montre comportant des aiguilles d'heure (1) et de minute (2), ainsi que deux aiguilles (3 et 4) travaillant sur deux cadrans distincts à 2 heures et à 10 heures pour l'affichage de fonctions annexes. Ces quatre aiguilles sont indépendantes les unes des autres et forment autant de mobiles d'affichage entraînés chacun au travers d'un train de rouages par leur propre moteur pas-à-pas, la position de chacune de ces aiguilles étant gérée directement par le circuit électronique.

Dans la configuration donnée à la figure 1, l'aiguille (3), qui fait 24 pas par tour, affiche simultanément la dizaine de jours et l'année bissextile sur un cadran. Ce cadran porte une double graduation formée de 4 secteurs numérotés de 0 à 3 (6), chaque secteur comportant une graduation interne de quatre positions (7). L'aiguille (3) indique donc simultanément la dizaine de jours dans le secteur correspondant, soit 2 dans le cas de la figure 1, et l'année bissextile sur la graduation interne du secteur. L'aiguille (4) indique pour sa part l'unité des jours sur une graduation de 0 à 9 (8). Ainsi, dans le cas de la figure 1, on affiche le 23^{ème} jour du mois dans une année bissextile. Cette disposition particulière de l'affichage du jour sur deux mobiles d'affichage permet une lecture particulièrement sûre.

Pour réaliser la programmation d'un quantième perpétuel, il est également nécessaire de pouvoir programmer le mois. Il est sans autre possible dans le cas de la figure 1, d'afficher momentanément le mois au moyen des aiguilles (3 et 4) de même manière que le jour, et de programmer celui-ci par des manipulations adéquates des poussoirs (9 et 10). Cependant, il peut être utile d'affichar simultanément tous les paramètres en rapport avec le quantième, lors de la programmation de celui-ci.

Ceci est possible dans le cas de la figure 1, en mettant la tige de mise à l'heure (11) en position intermédiaire. A ce moment là, les aiguilles d'heure et de minute (1 et 2) viennent afficher le mois sur la graduation des heures. Cette configuration permet d'afficher simultanément le jour, le mois et l'année bissextile lors des opérations de correction du quantième.

Nous ne donnerons pas en détail les circuits électroniques associés à ces fonctions, ceux-ci étant déjà connus, mais nous nous concentrerons sur l'affichage du jour, et d'autres paramètres complémentaires sur deux mobiles d'affichages distincts, l'un pour les dizaines et l'autre pour les unités.

La figure 2 représente schématiquement à titre d'exemple le circuit électronique qui gère la position de l'aiguille 3. Ce circuit comporte une table de correspondance (20) reliée d'une part au circuit de comptage des dizaines de jours (21), et d'autre part au compteur des années bissextiles (22). Chacun de ces compteurs a quatre états distincts, ce qui représente 16 combinaisons possibles. La table de correspondance (20) fixe donc 16 positions de l'aiguille (3) correspondant à ces 16 combinaisons possibles, chacune de ces 16 positions correspondant à une position particulière de l'aiguille sur le cadran 5. Cette table de correspondance est reliée à un circuit de positionnement (23) qui gère les 24 positions possibles de l'aiguille (3) sur le cadran et délivre des impulsions au moteur (24) jusqu'à ce que l'aiguille se trouve dans la position donnée par la table de correspondance.

Il est très facile d'utiliser l'aiguille (3) pour afficher d'autres paramètres, tel que, par exemple, la dizaine d'heures pour l'affichage momentané de l'heure sur 24 heures. Il suffit de relier le commutateur (25) à la sortie d'une deuxième table de correspondance (26) reliée elle au compteur de dizaines du compteur d'heures. Nous verrons dans la figure 3 quel usage peut être fait de cette particularité. De même le commutateur (25) pourrait permettre de relier le circuit de positionnement (23) à une troisième table de correspondance reliée au compteur de dizaines du compteur de mois, permettant ainsi l'affichage de la dizaine du mois au moyen de l'aiguille (3).

Sur la figure 3, il est représenté à titre d'exemple un dispositif de quantième où le mois est affiché de manière permanente par un mobile d'affichage supplémentaire comportant l'aiguille (30) travaillant sur une graduation de 12 (31). Cette disposition permet d'afficher simultanément tous les paramètres d'un quantième perpétuel, soit l'unité des jours au moyen de l'aiguille (4), la dizaine des jours et l'année bissextile au moyen de l'aiguille (3), et le mois au moyen de l'aiguille (30). Selon une configuration similaire à celle décrite à la figure 2, il est possible d'utiliser l'aiguille (30) pour afficher momentanément un deuxième paramètre, soit, dans l'exemple de la figure 3, les phases de lune sur l'élément graphique (32) censé représenter la voûte céleste.

Comme décrit à la figure 2, il est possible d'utiliser les aiguilles (3 et 4) pour afficher momentanément un autre paramètre que le jour. Il s'agit là en effet d'un affichage d'une capacité de 00 à 39 qui peut être utilisé pour afficher n'importe quel paramètre se situant entre ces limites.

Nous avons déjà évoqué la possibilité d'afficher momentanément le mois lors de la correction du quantième. La figure 3 représente plus particulièrement le cas décrit à la figure 2, soit l'affichage momentané de l'heure sur 24 heures lors des opérations de mise à l'heure.

Sur la figure 3, la mise à l'heure (11) est en position tirée pour permettre la mise à l'heure des aiguilles (1 et 2) au moyen des poussoirs (9 et 10). Pendant cette phase de mise à l'heure, il est intéressant d'afficher l'heure sur 24 heures au moyen des aiguilles (3 et 4), soit les dizaines au moyen de l'aiguille (3) et les unités au moyen de l'aiguille (4), de manière à éviter d'avoir 12 heures de décalage au passage de la date, comme cela arrive fréquemment sur les montres classiques. Ainsi, sur la figure 3, les aiguilles (3 et 4) indiquent 23 heures; il est donc 23h40 et non 11h40.

La figure 4 représente une combinaison particulière d'un mobile d'affichage selon l'invention. En effet, dans les revendications, il a été utilisé ce terme de mobile d'affichage plutôt que celui d'aiguille, car il est possible de remplacer l'aiguille par d'autres systèmes mobiles, comme par exemple un disque gradué se déplaçant par rapport à des éléments graphiques fixes. Sur la figure 4, on voit un tel disque (40) transparent et portant une graduation de 1 à 12 (41) et un cercle représentant la lune (42). Ce disque se déplace sur un décor fond sur fond sombre comportant une zone claire (43). On peut constater que les indications en regard du fond sombre sont pratiquement illisibles, alors que les éléments en regard du fond clair sont parfaitement lisibles. Cette méthode permet d'obtenir des variantes intéressantes et d'afficher le mois, voir le jour, en pseudo-digital.

Il est évident que bien d'autres combinaisons selon l'invention sont possible, mais leur description n'apporterait aucun élément supplémentaire pour la compréhension de l'invention.

## Revendications

1. Montre avec dispositif de quantième comportant plusieurs mobiles d'affichage (3, 4; 30; 40) entraînés complètement indépendamment les uns des autres par plusieurs moteurs pas à pas et des moyens électroniques agencés de manière à afficher la date, caractérisée par le fait que la date est affichée au moyen de deux graduations (6, 8) placées sur deux cadrans distincts, la dizaine étant affichée sur un premier cadran (5) par un premier (3) desdits mobiles d'affichage entraîné par un premier moteur, et l'unité sur un second cadran par un deuxième (4) desdits mobiles d'affichage entraîné par un deuxième moteur.

2. Montre selon la revendication 1, caractérisée par le fait que la graduation des dizaines (6) est combinée avec une graduation des années bissextiles (7), lesdits moyens électroniques (20-23, 26, 27) étant agencés de manière que ledit premier mobile d'affichage (3) affiche simultanément la dizaine et l'année bissextile.

3. Montre selon la revendication 1, caractérisée par le fait que lesdits moyens électroniques sont agencés de manière à afficher le mois sur une troisième graduation (31) par un troisième desdits mobiles d'affichage (30).

4. Montre selon la revendication 3, caractérisée par le fait que la graduation des mois (31; 41) est combinée avec une graduation des phases de lune (32; 43), lesdits moyens électroniques étant agencés de manière à pouvoir afficher à tour de rôle le mois et les phases de lune au moyen dudit troisième mobile d'affichage (30; 40).

5. Montre selon la revendication 1, caractérisée par le fait que lesdits moyens électroniques sont agencés de manière à afficher momentanément l'heure sur 24 heures lors des opérations de mise à l'heure, la dizaine étant affichée par ledit premier mobile d'affichage (3) et les unités par ledit deuxième mobile d'affichage (4).

6. Montre selon la revendication 1, caractérisée par le fait que lesdits moyens électroniques sont agencés de manière à afficher momentanément le mois lors des opérations de mise à la date, la dizaine étant affichée par ledit premier mobile d'affichage (3) et les unités par ledit deuxième mobile d'affichage (4).

7. Montre selon la revendication 3, caractérisée par le fait qu'au moins l'un desdits mobiles d'affichage comporte une aiguille mobile (3, 4; 30) collaborant avec une graduation fixe (6, 8; 31).

8. Montre selon la revendication 3, caractérisée par le fait qu'au moins l'un desdits mobiles d'affichage comporte un disque mobile (40) portant une graduation (41).

## Patentansprüche

1. Uhr mit Datumsvorrichtung, umfassend mehrere Anzeigedrehteile (3, 4; 30; 40), die vollständig unabhängig voneinander von mehreren Schrittmotoren angetrieben werden, und elektronische Mittel, die zur Datumsanzeige angeordnet sind, welche Uhr dadurch gekennzeichnet ist, dass das Datum mittels zweier auf zwei unterschiedlichen Zifferblättern angebrachten Einteilungen (6, 8) angezeigt wird, wobei die Zehnerstelle auf einem ersten Zifferblatt (5) durch einen ersten (3) der besagten Anzeigedrehteile, angetrieben von einem ersten Motor, angezeigt wird, und die Einerstelle auf einem zweiten Zifferblatt durch einen zweiten (4) der besagten Anzeigedrehteile, angetrieben von einem zweiten Motor.

2. Uhr nach Anspruch 1, dadurch gekennzeichnet, dass die Einteilung der Zehnerstellen (6) mit einer Einteilung der Schaltjahre (7) kombiniert ist, wobei die elektronischen Mittel (20-23, 26, 27) derart angeordnet sind, dass der erste Anzeigedrehteil (3) die Zehnerstelle und das Schaltjahr gleichzeitig anzeigt.

3. Uhr nach Anspruch 1, dadurch gekennzeichnet, dass die elektronischen Mittel zur Monatsanzeige auf einer dritten Einteilung (31) durch einen dritten der besagten Anzeigedrehteile (30) angeordnet sind.

4. Uhr nach Anspruch 3, dadurch gekennzeichnet, dass die Einteilung der Monate (31; 41) mit einer Einteilung der Mondphasen (32; 43) kombiniert ist, wobei die elektronischen Mittel derart angeordnet sind, dass sie der Reihe nach den Monat und die Mondphasen mittels des dritten Anzeigedrehteils (30; 40) anzeigen können.

5. Uhr nach Anspruch 1, dadurch gekennzeichnet, dass die elektronischen Mittel derart angeordnet sind, dass sie beim Vorgang der Zeigerstellung augenblicklich die Zeit in einem 24-Stunden-System anzeigen, wobei die Zehnerstelle durch den ersten Anzeigedrehteil (3) und die Einerstellen durch den zweiten Anzeigedrehteil (4) angezeigt werden.

6. Uhr nach Anspruch 1, dadurch gekennzeichnet, dass die elektronischen Mittel derart angeordnet sind, dass sie beim Vorgang der Datumsstellung augenblicklich den Monat anzeigen, wobei die Zehnerstelle durch den ersten Anzeigedrehteil (3) und die Einerstellen durch den zweiten Anzeigedrehteil (4) angezeigt werden.

7. Uhr nach Anspruch 3, dadurch gekennzeichnet, dass wenigstens einer der Anzeigedrehteile einen beweglichen Zeiger (3, 4; 30) umfasst, der mit einer ortsfesten Einteilung (6, 8; 31) zusammenwirkt.

8. Uhr nach Anspruch 3, dadurch gekennzeichnet, dass wenigstens einer der Anzeigedrehteile eine bewegliche Scheibe (40) umfasst, die eine Einteilung (41) trägt.

## Claims

1. Watch with date function comprising several display mobiles (3, 4, 30; 40) driven completely independently of each other by several stepping motors and electronic means arranged in such a way as to display the date, characterized in that the date is displayed by means of two scales (6, 8) placed on two distinct dials, the tens being displayed on a first dial (5) by a first (3) of said display mobiles driven by a first motor, and the units on a second dial by a second (4) of said display mobiles driven by a second motor.

2. Watch according to claim 1, characterized in that the tens scale (6) is combined with a scale of leap years (7), said electronic means (20-23, 26, 27) being arranged in such a way that said first display mobile (3) simultaneously displays the tens and the leap year.

3. Watch according to claim 1, characterized in that said electronic means are arranged in such a way as to display the month on a third scale (31) by a third of said display mobiles (30).

4. Watch according to claim 3 characterized in that the scale of the months (31; 41) is combined with a scale of the phases of the moon (32; 43), said electronic means being arranged in such a way as to enable the month and phases of the moon to be displayed in turn by means of said third display mobile (30; 40).

5. Watch according to claim 1, characterized in that said electronic means are arranged in such a way as to display temporarily the time in a 24 hour system when the time is being adjusted, the tens being displayed by said first display mobile (3) and the units by said second display mobile (4).

6. Watch according to claim 1, characterized in that said electronic means are arranged in such a way as to display temporarily the month when the date is being adjusted, the tens being displayed by said first display mobile (3) and the units by said second display mobile (4).

7. Watch according to claim 3, characterized in that at least one of said display mobiles comprises a mobile hand (3, 4; 30) collaborating with a fixed scale (6, 8; 31).

8. Watch according to claim 3, characterized in that at least one of said display mobiles comprises a mobile disc (40) bearing a scale (41).
